# EUROPÄISCHE PATENTSCHRIFT

(11) **EP 0 891 208 B1**
(45) Veröffentlichungstag und Bekanntmachung des Hinweises auf die Patenterteilung: **18.10.2000**
(21) Anmeldenummer: 97915442.4
(22) Anmeldetag: 26.03.1997
(51) Int. Cl.: A62C 39/00

(54) **VERFAHREN UND VORRICHTUNG ZUR VERDÜSUNG VON FLÜSSIGEM LÖSCHMITTEL IN STATIONÄREN LÖSCHANLAGEN**
PROCESS AND DEVICE FOR ATOMISING LIQUID EXTINGUISHING AGENTS IN STATIONARY EXTINGUISHING INSTALLATIONS
PROCEDE ET DISPOSITIF POUR ATOMISER UN AGENT D'EXTINCTION DANS DES INSTALLATIONS D'EXTINCTION FIXES

(30) Priorität: 30.03.1996 EP 96105159; 12.09.1996 EP 96114586
(43) Veröffentlichungstag der Anmeldung: 20.01.1999
(73) Patentinhaber: Minimax GmbH, 23843 Bad Oldesloe (DE); Asea Brown Boveri AG, 5401 Baden (CH)
(72) Erfinder: RUSSWURM, Manfred, D-23611 Bad Schwartau (DE); AEBISCHER, Frederic, CH-4542 Luterbach (CH)
(74) Vertreter: Lüdtke, Frank
(86) Internationale Anmeldenummer: EP9701550
(87) Internationale Veröffentlichungsnummer: WO9736651

(56) Entgegenhaltungen:
- WO-A-95/24274
- WO-A-95/28204
- WO-A-95/28205
- DE-U- 29 510 982

## Beschreibung

Die Erfindung betrifft ein Verfahren und eine Vorrichtung zur Vermischung von flüssigem Inertgas mit einem flüssigen Löschmittel (wie z. B. Wasser) und anschließender Verdüsung zur Feuerbekämpfung. Dieses findet in stationären - und in mobilen Feuerlöschanlagen Anwendung.

Üblicherweise werden Sprinkler-, Schaum-, Sprühwasser- und Gaslöschanlagen verwendet.

Diese Löschanlagen haben für besondere Anwendungsfälle auch Nachteile. So kommt z. B. bei Sprinkler- und Sprühwasserlöschanlagen sehr viel Wasser zum Einsatz. Dies kann zu erheblichen Folgeschäden führen. Andererseits sind große Wasservorräte und Maschinenleistungen zu installieren. Schaumlöschanlagen erfordern einen erhöhten technischen Aufwand. Dies führt zu hohen Kosten bei der Installation. Außerdem entstehen hohe Kosten für die Entsorgung.
Bei Gaslöschanlagen, deren Löscheffekt u. a. auf der Absenkung der Sauerstoffkonzentration durch Inertisierung im Löschbereich besteht, ist ein erheblicher Aufwand für die Absicherung, insbesondere bei CO₂-Löschanlagen, wegen der Personengefährdung erforderlich. Andere Löschgase, die bisher zum Einsatz kamen, wie z. B. Halon, sind zum Teil aus gesetzlicher Vorschrift nicht mehr einsetzbar. Weitere Löschmittel, wie z. B. Argon, sind relativ teuer.

Aus WO 95/24274 ist ein Verfahren und eine Vorrichtung zum Verdüsen von Flüssiglöschmittel mit einer Zuführung für Löschmittel, einer Abgabeeinrichtung für Gas, einem Reservoir und einer Zumischeinheit bekannt. Das vorgeschlagene Verfahren arbeitet mit einer Pfropfenströmung, die erst am Düsenaustritt pulsierenden Charakter annimmt. Weiterhin weisen beide Medien an der Zumischeinrichtung den gleichen Druck auf, da das gasförmige Mittel aus dem Behälter als Treibmittel für das Löschmittel benutzt wird. Die Verwendung von flüssigem Inertgas ist nicht beschrieben.

Aufgabe der Erfindung war es, bei stationären Sprühwasserlöschanlagen die für die Brandlöschung notwendige Menge an flüssigem Löschmittel, wie sie üblicherweise in herkömmlichen Löschanlagen eingesetzt wird, zu verringern.

Diese Aufgabe wird dadurch gelöst, daß dem flüssigen Löschmittel Inertgas in flüssiger Form vor der Düse zugegeben wird. Die Bezeichnung Inertgas bezieht sich hier nicht auf den Aggregatzustand zum Zeitpunkt der Zugabe zu dem flüssigen Löschmittel, sondern das Inertgas wird flüssig dem flüssigen Löschmittel zugegeben.
Die Zugabe von flüssigem Inertgas kann erfolgen, indem entweder dieses mit erhöhtem Druck dem Löschmittel oder das Löschmittel diesem mit erhöhtem Druck zugemischt wird.

Das flüssige Löschmittel (Wasser) wird üblicherweise im Leitungsnetz mit einem Druck von 8-10 bar geführt, unabhängig der Wasserbevorratung, wie z. B. Stadtwassernetz, Behälter usw.

Demgegenüber wird das flüssige Inertgas mit einem erhöhten Druck in das Leitungsnetz eingespeist. Dies führt in Verbindung mit geeigneten Zumischeinrichtungen und Einrichtungen zur Steuerung des Drucks im Leitungsnetz, wie z.B. Rückschlagventil, Absperrventil, Regelventil für die Medien, zu einer Druckerhöhung an Einrichtungen zur Abgabe des flüssigen Löschmittels, z. B. Löschdüsen.
Hierdurch werden an den Löschdüsen nicht nur die Wasseraustrittsgeschwindigkeiten, sondern auch die Tropfenverteilung und die Wurfweite erhöht.

Durch unterschiedliche Düsen können Tropfengrößen und Wurfweiten beeinflußt werden. Insbesondere können Wurfweiten von bis zu 10 m erreicht werden.

Bevorzugt wird flüssiges CO₂ zum flüssigen Löschmittel Wasser zugegeben.

Hierbei ist zu beachten, daß durch das Verfahren eine Zweiphasen-Blasenströmung, Bubble Flow, erzeugt wird, indem mehr Inertgas zugegeben wird, als in Lösung gehen kann. Durch diese Zweiphasen-Blasenströmung im Rohrleitungssystem kann an der Düse mit einfachen Mitteln ein Aerosol mit optimaler Tropfengröße für die Brandbekämpfung erzeugt werden.

Der Vorteil hierbei ist, daß sich das flüssige Inertgas im flüssigen Löschmittel unter hohem Druck überwiegend löst und auf diese Weise mit den erzeugten Tropfen zum Brandherd geführt wird, da der dynamische Vorgang der Entgasung länger dauert als die Transportzeit. Dies führt zu einer Verbesserung der Löschwirkung, weil dadurch im Fluge zum Brandherd die Tropfen weiter aufgespalten werden, mit dem Vorteil, daß mit dem erzeugten Feinstwassernebel ebenfalls verdeckte Feuer besser gelöscht werden können.

Obwohl die physikalisch-chemischen Vorgänge noch nicht vollständig abgeklärt sind, läßt sich feststellen, daß durch das erfindungsgemäße Verfahren die Flamme durch die kinetische Energie des flüssigen Löschmittels und durch die Entgasung des Inertgases am Ort des Brandherdes vom brennbaren Gas getrennt wird.

Durch die Bildung von Mikrotropfen im Bereich des Brandherdes, insbesondere durch die Entmischung von flüssigem Löschmittel und Inertgas, wird die Oberfläche des flüssigen Löschmittels erheblich vergrößert. Das Inertgas (z. B. CO₂) absorbiert zusätzlich Strahlungsenergie, und die Verdampfung des flüssigen Löschmittels entzieht dem Brand Energie. Dadurch wird der Energieüberschuß im Brandbereich soweit reduziert, daß ein hoher Löscheffekt erreicht wird, der allein bei der Verwendung von Mikrotropfen ohne Beimischung von vorzugsweise flüssigem Inertgas nicht zu erzielen ist.

Die Menge des zugegebenen Inertgases wird optimiert. Bei Verwendung von vorzugsweise CO₂ kann die Optimierung entweder bereits bei der Projektierung erfolgen, indem eine Höchstmenge an CO₂ in bezug auf das Löschobjekt festgelegt wird.

Bevorzugt ist aber, daß die Menge des zugegebenen, flüssigen Inertgases, wie z. B. CO₂, in Abhängigkeit von der Konzentration im Löschbereich während der Löschung geregelt wird, um dem maximalen MAK-Wert von 10 000 ppm bzw. wie bei Inergen-Löschanlagen üblich (< 4 Vol.%), nicht zu überschreiten.

Nach einem weiter bevorzugten Verfahren wird die Menge des zugegebenen flüssigen Inertgases zusätzlich nach dem Brandverlauf geregelt.

Die Aufgabe wird ferner gelöst durch eine erfindungsgemäße Vorrichtung, die, neben einer Zufuhr für flüssiges Löschmittel und Abgabeeinrichtungen für flüssiges Löschmittel, dadurch gekennzeichnet ist, daß wenigstens ein Reservoir für flüssiges Inertgas und wenigstens eine Zumischeinheit für das Mischen von flüssigem Löschmittel und flüssigem Inertgas vorgesehen ist. Diese spezielle Zumischeinheit wird vorzugsweise horizontal oder vertikal vor den Düsen ins Rohrleitungsnetz montiert.

Bevorzugt ist an der Vorrichtung wenigstens ein Detektor zur Bestimmung der Konzentration des Inertgases im Löschbereich mit wenigstens einer Auswerteeinrichtung, und diese mit wenigstens einer Regeleinrichtung zur Regelung der Menge des flüssigen Inertgases verbunden.

Weiter bevorzugt ist eine Vorrichtung, bei der ein Detektor zur Bestimmung des Brandverlaufs angeordnet ist.

Dieser Detektor kann mit dem Detektor zur Bestimmung der Konzentration des Inertgases im Löschbereich eine Einheit bilden und insbesondere als kombinierte Meßeinrichtung für elektro-magnetische Strahlung sowie nach dem Prinzip der Rauchmelder und Wärmemelder ausgebildet sein.

Nach einer weiter bevorzugten Gestaltung der Vorrichtung sind die Öffnungswinkel der Abgabeeinrichtungen für flüssiges Löschmittel einstellbar, wobei der Öffnungswinkel von der zugemischten flüssigen Inertgasmenge bestimmt ist.
Anhand einer schematischen Darstellung eines Ausführungsbeispiels werden das erfindungsgemäße Verfahren und die Vorrichtung näher erläutert.

Die erfindungsgemäße Vorrichtung weist neben den üblichen Leitungen und geeigneten Absperreinrichtungen am Löschwassereintritt ein Rückschlagventil (9) auf. In der Zumischeinheit (3) wird das Löschwasser mit dem aus dem Reservoir (2) ausströmenden flüssigen Inertgas vermischt. Zwischen Reservoir (2) und Zumischeinheit (3) sind geeignete Absperreinrichtungen und ein Steuerventil (8) angeordnet.
Das Steuerventil ist bevorzugt mit einer Auswerteeinrichtung (7) für einen Detektor (6) für die den Löschbereich (4) definierenden Löschdüsen (5) verbunden.
Die Absperreinrichtungen werden z. B. über eine nicht dargestellte Brandmeldeanlage geöffnet und nach einer Verzögerungszeit, in Abhängigkeit von der Wasserzuführung, wird das Regelventil (8) geschaltet.
Diese Schaltung kann das Regelventil (8) auf intermittierenden oder auf kontinuierlichen Durchfluß schalten, um den Weg für das flüssige Inertgas als Druckerhöhungs- und Inertisierungsmedium freizugeben.

Der Druck und die Temperatur in dem Rohrsystem kann durch das Verhältnis des Inertgases und durch die pro Zeiteinheit abgegebene Löschmittelmenge eingestellt werden.

Das Gas geht nach der Zumischung während der Verweildauer im Rohrsystem und aufgrund des erhöhten Druckes in der Löschflüssigkeit in Lösung.
Im Rohrsystem erfolgt damit eine Volumen- und somit auch Druckerhöhung.

Je größer der Druck und je tiefer die Temperatur des Löschmediums ist, desto mehr flüssiges Inertgas kann in Lösung gebracht werden.

Da die Masse der Zweiphasen-Blasenströmung gegenüber Wasser kleiner ist, verringert sich der Fließwiderstand im Rohrnetz mit dem Vorteil, daß kleinere Querschnitte gewählt werden können.

Bei Austritt des Löschmittels aus der Düse und dem Weg zum Brandgut entmischt sich das Löschmedium in seine Komponenten bei gleichzeitiger Aerosolbildung des flüssigen Löschmittels. Ein großer Anteil des Gases gelangt jedoch ohne Entmischung direkt in die Brandzone.

Bei optimaler Projektierung oder in Verbindung mit dem Detektor (6) und Auswerteeinrichtung (7) bleibt die in den Löschbereich (4) abgegebene CO₂-Menge unterhalb der Toxizitätsgrenze.
Das Wasser tritt, je nach eingesetzter Düse, beim Verlassen des Rohrsystems vorerst als Strahl aus und zerkleinert sich in feinste Tropfen erst auf dem Flug zum Brandherd, wodurch größere Wurfweiten erzielt werden, bzw. es tritt als feinste Tropfen mit geringer Reichweite aus.

## Patentansprüche

1. Verfahren zur Verdüsung von flüssigem Löschmittel in Löschanlagen, dadurch gekennzeichnet,
daß dem Löschmittel Inertgas in flüssiger Form zur Erzeugung einer Zweiphasen-Blasenströmung, Bubble Flow, vor der Düse zugegeben wird, wobei das Inertgas mit einem gegenüber dem Löschmittel erhöhten Druck eingegeben wird.

2. Verfahren nach Anspruch 1, dadurch gekennzeichnet,
daß dem Löschmittel als Inertgas CO₂ zugegeben wird.

3. Verfahren nach Anspruch 1 oder 2, dadurch gekennzeichnet,
daß die Inertgase intermittierend zugegeben werden.

4. Verfahren nach Anspruch 1 bis 3, dadurch gekennzeichnet,
daß die zugegebene Inertgasmenge größer ist als jene, die in Lösung mit dem flüssigen Löschmittel geht.

5. Verfahren nach einem der Ansprüche 1 bis 4, dadurch gekennzeichnet,
daß die in der Rohrleitung strömenden Mittel am Austritt der Rohrleitung derart verdüst werden, daß sie ein Aerosol, Wassernebel, bilden.

6. Verfahren nach einem der Ansprüche 1 bis 5, dadurch gekennzeichnet,
daß die Menge des zugegebenen flüssigen Inertgases in Abhängigkeit von der Inertgaskonzentration im Löschbereich geregelt wird.

7. Verfahren nach einem der Ansprüche 1 bis 5, dadurch gekennzeichnet,
daß die Menge des zugegebenen flüssigen Inertgases nach dem Brandverlauf geregelt wird.

8. Verfahren nach einem der Ansprüche 1 bis 7, dadurch gekennzeichnet,
daß die Verdüsung mittels Löschdüsen mit regelbarem Öffnungswinkel erfolgt und der Öffnungswinkel in Abhängigkeit vom Brandherd und vom Brandverlauf, insbesondere mittels des Druckes an den Löschdüsen, geregelt wird.

9. Vorrichtung zum Verdüsen von Löschmittel in Löschanlagen mit einer Zufuhr (1) für flüssiges Löschmittel, mit einer Abgabeeinrichtung (5) für das Löschmittel,
dadurch gekennzeichnet, daß wenigstens eine vor der Abgabeeinrichtung (5) angeordnete Zumischeinheit (3) für flüssiges Inertgas und wenigstens ein Reservoir (2) für flüssiges Inertgas vorgesehen sind.

10. Vorrichtung nach Anspruch 9, dadurch gekennzeichnet.
daß als Zumischeinheit ein Behälter angeordnet ist, in dem das flüssige Inertgas kontinuierlich dem durchströmenden Löschmittel zugegeben wird.

11. Vorrichtung nach einem der Ansprüche 9 oder 10, dadurch gekennzeichnet,
daß wenigstens ein Detektor (6) zur Bestimmung der Konzentration des Inertgases im Löschbereich (4) mit wenigstens einer Auswerteeinrichtung (7) und diese mit wenigstens einer Regeleinrichtung (8) zur Regelung der Menge des Inertgases verbunden ist.

12. Vorrichtung nach einem der Ansprüche 9 bis 11, dadurch gekennzeichnet,
daß wenigstens ein Detektor zur Bestimmung des Brandverlaufs und zur Steuerung der Löschung angeordnet ist.

13. Vorrichtung nach einem der Ansprüche 9 bis 12, dadurch gekennzeichnet,
daß die Ausgabeeinrichtungen (5) für flüssiges Löschmittel einstellbare Öffnungswinkel aufweisen und der Öffnungswinkel in Abhängigkeit von der zugemischten flüssigen Inertgasmenge einstellbar ist.

## Claims

1. Method of atomising liquid extinguishing agent in extinguishing systems, characterised in that inert gas is added to the extinguishing agent in liquid form for producing a two-phase bubble flow upstream of the nozzle, the inert gas being introduced at a pressure higher than the extinguishing agent.

2. Method according to claim 1, characterised in that CO₂ is added to the extinguishing agent as the inert gas.

3. Method according to claim 1 or 2, characterised in that the inert gases are added intermittently.

4. Method according to claims 1 to 3, characterised in that the added quantity of inert gas is greater than that which dissolves with the liquid extinguishing agent.

5. Method according to one of claims 1 to 4, characterised in that the agents, flowing in the pipeline, are atomised at the outlet of the pipeline in such a manner that they form an aerosol, a mist of water.

6. Method according to one of claims 1 to 5, characterised in that the quantity of added liquid inert gas is regulated in dependence on the concentration of inert gas in the extinguishing area.

7. Method according to one of claims 1 to 5, characterised in that the quantity of added liquid inert gas is regulated according to the development of the fire.

8. Method according to one of claims 1 to 7, characterised in that the atomisation is effected by means of extinguishing nozzles having an adjustable aperture angle, and the aperture angle is regulated in dependence on the seat of the fire and the development of the fire, more especially by means of the pressure at the extinguishing nozzles.

9. Apparatus for atomising extinguishing agent in extinguishing systems, having a feeding means (1) for supplying liquid extinguishing agent and a delivery means (5) for discharging the extinguishing agent, characterised in that at least one admixing unit (3), disposed upstream of the delivery means (5), is provided for liquid inert gas, and-at least one reservoir (2) is provided for liquid inert gas.

10. Apparatus according to claim 9, characterised in that a container is provided as the admixing unit, and the liquid inert gas is continuously added to the traversing extinguishing agent in said container.

11. Apparatus according to one of claims 9 or 10, characterised in that at least one detector (6) for determining the concentration of the inert gas in the extinguishing area (4) is connected to at least one evaluating means (7), and the latter is connected to at least one regulating means (8) for regulating the quantity of inert gas.

12. Apparatus according to one of claims 9 to 11, characterised in that at least one detector is provided for determining the development of the fire and for controlling the extinguishing operation.

13. Apparatus according to one of claims 9 to 12, characterised in that the distribution means (5) for discharging liquid extinguishing agent have adjustable aperture angles, and the aperture angle can be set in dependence on the admixed quantity of liquid inert gas.

## Revendications

1. Procédé pour atomiser un agent d'extinction liquide dans des installations d'extinction, caractérisé en ce que du gaz inerte sous forme liquéfiée est ajouté à l'agent d'extinction en amont de la buse pour produire un écoulement à bulles à deux phases, « bubble flow », le gaz inerte étant injecté sous une pression élevée par rapport à l'agent d'extinction.

2. Procédé suivant la revendication 1, caractérisé en ce que du CO₂ est ajouté comme gaz inerte à l'agent d'extinction.

3. Procédé suivant l'une des revendications 1 et 2, caractérisé en ce que les gaz inertes sont ajoutés par intermittence.

4. Procédé suivant les revendications 1 à 3, caractérisé en ce que la quantité de gaz inerte ajoutée est supérieure à celle passant en solution dans l'agent d'extinction liquide.

5. Procédé suivant l'une des revendications 1 à 4, caractérisé en ce que les agents s'écoulant dans la canalisation sont atomisés à la sortie de cette dernière de sorte qu'ils forment un aérosol, brouillard d'eau.

6. Procédé suivant l'une des revendications 1 à 5, caractérisé en ce que la quantité du gaz inerte liquéfié ajouté est réglée en fonction de la concentration de gaz inerte dans la zone d'extinction.

7. Procédé suivant l'une des revendications 1 à 5, caractérisé en ce que la quantité du gaz inerte liquéfié ajouté est réglée d'après l'allure de l'incendie.

8. Procédé suivant l'une des revendications 1 à 7, caractérisé en ce que l'atomisation est assurée au moyen de buses d'extinction d'un angle d'ouverture réglable, et l'angle d'ouverture est réglé en fonction du foyer et de l'allure de l'incendie, en particulier au moyen de la pression sur les buses d'extinction.

9. Dispositif pour atomiser un agent d'extinction dans des installations d'extinction avec une arrivée (1) pour de l'agent d'extinction liquide, avec un dispositif de distribution (5) pour l'agent d'extinction, caractérisé en ce que sont prévus au moins une unité de mélange (3) pour du gaz inerte liquéfié, disposée en amont du dispositif de distribution (5), et au moins un réservoir (2) pour du gaz inerte liquéfié.

10. Dispositif suivant la revendication 9, caractérisé en ce qu'un réservoir est disposé comme unité de mélange, réservoir dans lequel le gaz inerte liquéfié est ajouté en continu à l'agent d'extinction en circulation.

11. Dispositif suivant l'une des revendications 9 et 10, caractérisé en ce qu'au moins un détecteur (6) pour la détermination de la concentration du gaz inerte dans la zone d'extinction (4) est relié à au moins un dispositif d'évaluation (7), et ce dernier est relié à au moins un dispositif de réglage (8) de la quantité du gaz inerte.

12. Dispositif suivant l'une des revendications 9 à 11, caractérisé en ce qu'au moins un détecteur est disposé pour la détermination de l'allure de l'incendie et pour la commande de l'extinction.

13. Dispositif suivant l'une des revendications 9 à 12, caractérisé en ce que les dispositifs de distribution (5) pour de l'agent d'extinction liquide présentent des angles d'ouverture réglables et l'angle d'ouverture est réglable en fonction de la quantité de gaz inerte liquéfié ajoutée.
